# EUROPÄISCHE PATENTSCHRIFT

(11) **EP 0 653 513 B1**
(45) Veröffentlichungstag und Bekanntmachung des Hinweises auf die Patenterteilung: **19.01.2000**
(21) Anmeldenummer: 94116045.9
(22) Anmeldetag: 12.10.1994
(51) Int. Cl.: D21F 5/04, D21F 7/02

(54) **Verfahren zum Trocknen einer Papierbahn sowie Trockenpartie einer Papiermaschine**
Process for drying a paper web and dryer section of a papermachine
Procédé pour le séchage d'une bande de papier et section de séchage d'une machine à papier

(30) Priorität: 10.11.1993 US 150449
(43) Veröffentlichungstag der Anmeldung: 17.05.1995
(73) Patentinhaber: J.M. Voith GmbH & Co. Beteiligungen KG, 89522 Heidenheim (DE)
(72) Erfinder: Salter, Robert L., Mena, AR 71953 (US); Sollinger, Hans-Peter, Dr., D-89522 Heidenheim (DE)

(56) Entgegenhaltungen:
- DE-A- 4 404 717
- DE-B- 1 157 902
- DE-C- 592 125

## Beschreibung

Die Erfindung betrifft ein Verfahren zum Trocknen einer Papierbahn gemäß dem Oberbegriff von Anspruch 1 sowie eine Trockenpartie gemäß dem Oberbegriff von Anspruch 5.

Es gibt eine große Zahl von Druckschriften, die sich mit dem technischen Sachgebiet befassen. Nur beispielshalber wird auf DE-GM 92 07 656 (= US No.07/931,261) verwiesen die ein Verfahren und eine Trockenpartie gemäß den Oberhegriffen der Ansprüche 1 und 5 zeigt. Dabei handelt es sich um eine Trockenpartie einer Papiermaschine mit mehreren, aufeinander folgenden Trockengruppen. Jede einzelne Trockengruppe ist einreihig, d.h. sie umfaßt eine einzige Reihe von Trockenzylindern, und zwischen je zwei einander benachbarten Trockenzylindern befindet sich eine Umlenksaugwalze. Ein einziges endloses Stützband umschlingt abwechselnd einen Trockenzylinder und eine Umlenksaugwalze, wobei die zu trocknende Papierbahn in direkten Kontakt mit den Trockenzylindern, und das Stützband in direkten Kontakt mit den Umlenksaugwalzen gelangt. Dabei wird in ein und derselben Trockengruppe nur die eine Seite der Papierbahn getrocknet. Um auch die andere Seite zu trocknen, folgt eine weitere Trockengruppe, in welcher die Papierbahn mit ihrer anderen Seite in direkten Kontakt mit den Trockenzylindern gelangt.

Neben diesen einreihigen Trockenpartien gibt es aber auch Trockenpartien, bei welchen die Papierbahn abwechselnd einen oberen Trockenzylinder umschlingt, und sodann unmittelbar darauffolgend einen unteren Trockenzylinder, so daß von Zylinder zu Zylinder abwechselnd die eine und die andere Seite der Papierbahn unmittelbaren Zylinderkontakt hat.

Beide Arten von Trockenpartien, also die einreihige wie auch die zweireihige, kommen bei der folgenden Erfindung in Betracht.

An das eingangs genannte Verfahren bzw. an die eingangs genannte Trockenpartie werden die folgenden Anforderungen gestellt: Die Bahn soll bei höchsten Arbeitsgeschwindigkeiten mit größter Sicherheit durch die Maschine hindurch laufen. Dabei sollen möglichst keinerlei Bahnabrisse auftreten. Die Trocknung soll möglichst intensiv sein, so daß eine bestimmte, in der Papierbahn enthaltene Wassermenge auf möglichst kleinem Wege ausgetrieben wird, so daß die Baulänge der Trockenpartie möglichst klein gehalten werden kann. Außer diesen genannten Eigenschaften - hohe Laufsicherheit (runability) und hohe Energiedichte - gibt es noch weitere Anforderungen an das genannte Verfahren bzw. an die genannte Trockenpartie. Ganz wichtig ist bei manchen Papiersorten eine schonende Trocknung, um gewisse Papiereigenschaften zu beeinflussen. Dazu gehörte vorallem das Vermeiden von Schrumpffalten.

Im vorliegenden Falle soll dem ersten Erfordernis, nämlich der möglichst hohen Energiedichte und damit der raschen und intensiven Trocknung, besondere Aufmerksamkeit gewidmet werden. Ein bekanntes Mittel, auf kleinem Weg der Papierbahn hohe Feuchtigkeitsmengen aus dem Papier zu verdampfen, besteht darin, die Temperatur der einzelnen Trockenzylindermäntel zu steigern. Dem sind jedoch Grenzen gesetzt, die in der Festigkeit des Materiales der Trockenzylinder liegen. Außer dem genannten ersten Erfordernis soll auch dem zweiten Erfordernis Aufmerksamkeit gewidmet werden, nämlich der schonenden Trocknung.

Der Erfindung liegt die Aufgabe zugrunde, ein Verfahren bzw. eine Trockenpartie der genannten Gattungen derart zu gestalten, daß die Energiedichte und damit die Intensität des Trocknens wesentlich gesteigert werden kann, ohne daß sonstige Nachteile auftreten. Gleichzeitig soll ein Verfahren angegeben werden, mit welchem sich empfindliche Papiere besonders schonend trocknen lassen.

Diese Aufgabe wird durch die kennzeichnenden Merkmale der Ansprüche 1 bzw. 5 gelöst.

Die Erfinder haben erkannt, daß die erste Teilaufgabe dadurch gelöst werden kann, daß die Umfangsgeschwindigkeit wenigstens eines oder mehrerer Trockenzylinder höher bemessen wird, als die Geschwindigkeit der Papierbahn. Dies bedeutet, daß der betreffende Trockenzylinder schneller umläuft, als die Papierbahn, und daß somit ein gewisses Gleiten oder Schleifen der Papierbahn auf der Mantelfläche des betreffenden Trockenzylinders erfolgt. Dabei haben die Erfinder vor allem erkannt, daß dies möglich ist, ohne daß es zu Komplikationen kommt, vor allem nicht zu Abrissen der Papierbahn. Durch Anwendung der genannten Differenzgeschwindigkeit zwischen der Mantelfläche des Trockenzylinders einerseits und der Papierbahn andererseits ist das Wärmeangebot, das die Mantelfläche der Papierbahn zur Verfügung stellt, entsprechend größer, als bei identischen Geschwindigkeiten.

Die Erfinder haben ferner erkannt, daß die zweite Teilaufgabe dadurch gelöst werden kann, daß die Umfangsgeschwindigkeit wenigstens eines oder mehrerer Trockenzylinder geringer bemessen wird, als die Geschwindigkeit der Papierbahn. Dies bedeutet, daß der betreffende Trockenzylinder langsamer umläuft als die Papierbahn, und daß somit wiederum ein gewisses Gleiten oder Schleifen der Papierbahn auf der Mantelfläche des betreffenden Trockenzylinders erfolgt.

Weitere Maßnahmen können zweckmäßig sein, um die Erfindung besonders gut anwenden zu können. So ist es denkbar, die Mantelflächen der betreffenden Trockenzylinder mit einer Beschichtung zu versehen, die den Reibungskoeffizienten gegenüber der Papierbahn (bzw. gegenüber dem Stützband) herabsetzt. Auch ist es denkbar, die Differenzgeschwindigkeit erst dann herzustellen, wenn die Trockenpartie eine gewisse Zeitspanne, z.B. einige Minuten, in Betrieb war. Um den Übergang vom Betrieb mit identischen Geschwindigkeiten zu Differenzgeschwindigkeiten zu erleichtern, könnte beispielsweise vor derjenigen Stelle, an welcher die Papierbahn bzw. das Stützgewebe auf die Mantelfläche des Trockenzylinders aufläuft, ein Sprühorgan zum Aufbringen eines Gleitmittels vorgesehen werden. Dieses Sprühorgan wurde ganz kurzfristig ein Sprühmittel abgeben, das die Haftreibung zwischen der laufenden Bahn einerseits und der Mantelfläche des betreffenden Trockenzylinders andererseits herabsetzt, so daß es zu einem Gleiten kommt. Ist erst einmal ein Gleitezustand eingetreten, so würde dieser beibehalten werden können, auch ohne daß weiterhin Sprühmittel zugesetzt wird. Dabei kann das Sprühmittel entweder auf die Papierbahn, oder auf die Mantelfläche des Trockenzylinders, oder in den keilförmigen Einlaufspalt zwischen diesen beiden eingegeben werden.

Die Erfindung ist anhand der Zeichnung näher erläutert.

In der Figur erkennt man zunächst eine Presse P, die zwei miteinander einen Preßspalt bildende Preßwalzen 18 und 19 aufweist. Die herzustellenden Papierbahn 9 läuft durch diesen Preßspalt zusammen mit einem Entwässerungsfilz 17. Diese Presse P ist die letzte Presse einer Pressenpartie, deren übrige Teile in der Zeichnung nicht dargestellt sind. Die Presse P hat einen nur schematisch dargestellten Antrieb 30.

Die Trockenpartie umfaßt sieben Trockengruppen I bis V. Jede Trockengruppe hat ein ihr eigenes Stützband 1 bis 5 sowie eine Reihe von Trockenzylindern 10 und eine Reihe von Umlenksaugwalzen 11, ferner die üblichen weiteren Leitwalzen 13 zum Führen, Spannen und Regulieren der endlosen Stützband-Schlaufe. Dargestellt sind horizontale Trockenzylinder-Reihen; jedoch können auch vertikale oder geneigte Zylinder-Reihen vorgesehen werden. Jede der Trockengruppen I-V hat einen ihr eigenen Antrieb.

Gemäß der Erfindung ist in wenigstens einer der dargestellten Trockengruppen I bis V wenigstens einer der Zylinder mit einer solchen Drehzahl angetrieben, daß die Umfangsgeschwindigkeit dieses Zylinders ("Schnellzylinder") größer als die Geschwindigkeit der Papierbahn 9 ist. Die übrigen Zylinder haben hingegen dieselbe Umfangsgeschwindigkeit, wie das Trockensieb. Aufgrund der Differenzgeschwindigkeit zwischen dem betreffenden Schnellzylinder und der Papierbahn kommt es zu einem Gleiten oder Schleifen der Papierbahn. Da jedes Flächenelement der Papierbahn mit mehreren Flächenelementen der Mantelfläche des betreffenden Schnellzylinders in Berührung gelangt, wird mehr Wärme an die Papierbahn herangeführt, so daß es zu einer intensiveren Trocknung der Papierbahn kommt.

Bei der dargestellten Trockenpartie ist die folgende Konstellation denkbar:
In der Trockengruppe I sind drei Zylinder 10 konventionell angetrieben, d.h. sie haben dieselbe Umfangsgeschwindigkeit, wie die Papierbahn 9.

In der Trockengruppe II ist der erste Zylinder 10A über ein Getriebe G und über eine Antriebswelle 32 mit erhöhter Geschwindigkeit angetrieben. Die weiteren Zylinder 10B hingegen haben in konventioneller Weise dieselbe Umfangsgeschwindigkeit, wie die Papierbahn 9.

In der dritten Trockengruppe haben die beiden ersten Zylinder 10C keinen eigenen Antrieb, sondern werden von der Papierbahn 9 mitgenommen. Der dritte und vierte Zylinder 10D sind konventionell angetrieben, d.h. mit derselben Umfangsgeschwindigkeit, wie die Papierbahn. Der letzte Zylinder 10E hingegen hat einen eigenen Motor M', der ihn mit erhöhter Geschwindigkeit antreibt.

In Trockengruppe IV hat der erste Zylinder 10C keinen eigenen Antrieb. Der zweite Zylinder 10F ist konventionell, d.h. mit normaler Umfangsgeschwindigkeit, angetrieben. Der dritte Zylinder 10G hat eine gegenüber der Papierbahn erhöhte Geschwindigkeit. Der vierte Trockenzylinder 10H hat wieder eine normale Geschwindigkeit. Die Zylinder 10F, 10G, 10H sind über Zahnräder aneinander gekoppelt. Zylinder 10G hat ein kleineres Antriebs-Zahnrad als die Zylinder 10F und 10H.

In Trockengruppe V ist der einzige Zylinder 10 konventionell, d.h. mit derselben Umfangsgeschwindigkeit angetrieben, wie die Papierbahn 9.

Es gibt zahlreiche Varianten der Erfindung. So kann es zweckmäßig sein, den bzw. die Schnellzylinder am Anfang der Trockenpartie, in der Mitte, oder am Ende der Trockenpartie anzuordnen. So könnte beispielsweise allein die Trockengruppe III mit einem oder mehreren Schnellzylindern ausgestattet sein, während die übrigen Trockengruppen mit normal laufenden Zylindern versehen sind.

Auch kann es zweckmäßig sein, innerhalb der einzelnen Trockengruppe den betreffenden Schnellzylinder entweder am Anfang, in der Mitte, oder am Ende der betreffenden Trockengruppe anzuordnen.

Entscheidend ist, daß gemäß der Erfindung bewußt eine Differenz zwischen der Umfangsgeschwindigkeit eines Trockenzylinders oder mehrerer Trockenzylinder einerseits, und der Papierbahn hergestellt wird. Diese Differenz braucht nur ganz wenige Prozente zu betragen, sie kann aber auch 5 %, 7 %, 10 %, und im Extremfall sogar 20 oder 30 % betragen.

## Patentansprüche

1. Verfahren zum Trocknen einer Papierbahn (9), wobei die Papierbahn die Mantelflächen dampfbeheizter, drehbar gelagerter Trockenzylinder (10) umschlingt, dadurch gekennzeichnet, daß die Umfangsgeschwindigkeit wenigstens eines Trockenzylinders (10) von der Geschwindigkeit der Papierbahn (9) bzw. eines die Papierbahn tragenden Stützgewebes (2,3,4) abweicht.

2. Verfahren nach Anspruch 1, dadurch gekennzeichnet, daß die Umfangsgeschwindigkeit wenigstens eines Trockenzylinders (10A,10C) höher als die Geschwindigkeit der Papierbahn (9) bzw. eines die Papierbahn tragenden Stützgewebes (2,3,4) ist.

3. Verfahren nach Anspruch 1, dadurch gekennzeichnet, daß die Umfangsgeschwindigkeit wenigstens eines Trockenzylinders (10G) niedriger als die Geschwindigkeit der Papierbahn (9) bzw. eines die Papierbahn tragenden Stützgewebes (2,3,4) ist.

4. Verfahren nach einem der Ansprüche 1-3, dadurch gekennzeichnet, daß die Differenz zwischen der Umfangsgeschwindigkeit des betreffenden Zylinders (10A,10E,10G) während des Betriebes einstellbar ist.

5. Trockenpartie einer Papiermaschine mit den folgenden Merkmalen:
5.1 eine Mehrzahl von beheizten Trockenzylindern (10), die hintereinander angeordnet sind;
5.2 ein Stützgewebe, das die Trockenzylinder (10) umschlingt, wobei die Papierbahn (9) wenigstens bezüglich einiger Trockenzylinder (10) zwischen deren Mantelflächen und dem Stützgewebe (2,3,4) sandwichartig eingehüllt ist;
5.3 wenigstens einige der Trockenzylinder (10) sind mit einem Antrieb versehen, um der Papierbahn und dem Stützgewebe eine bestimmte Geschwindigkeit zu erteilen,
gekennzeichnet durch die folgenden Merkmale:
5.4 wenigstens ein Trockenzylinder (10A,10E,10G) ist mit einer solchen Drehzahl antreibbar, daß seine Umfangsgeschwindigkeit von der Geschwindigkeit der Papierbahn (9) bzw. eines die Papierbahn tragenden Stützgewebes (2,3,4) abweicht.

6. Trockenpartie nach Anspruch 5, dadurch gekennzeichnet, daß der betreffende Trockenzylinder (10A,10E) mit einer Drehzahl antreibbar ist, daß seine Umfangsgeschwindigkeit größer als die Bahngeschwindigkeit bzw. als eines die Bahn (9) tragenden Stützgewebes (2,3,4) ist.

7. Trockenpartie nach Anspruch 5, dadurch gekennzeichnet, daß wenigstens ein Trockenzylinder (10G) mit einer Drehzahl antreibbar ist, daß seine Umfangsgeschwindigkeit kleiner als die Bahngeschwindigkeit bzw. als die Geschwindigkeit eines die Papierbahn (9) tragenden Stützgewebes (2,3,4) ist.

8. Trockenpartie nach einem der Ansprüche 5-7, dadurch gekennzeichnet, daß dem einzelnen Schnellzylinder (10A,10E) Mittel zum Überwinden der Haftreibung zwischen Papierbahn (9) bzw. Stützgewebe (2,3,4) einerseits und Mantelfläche des Schnellzylinders (10A,10E) andererseits zugeordnet sind.

## Claims

1. Method of drying a paper web (9), wherein the paper web is looped around the jacket surfaces of steam heated, rotatably journalled dryer cylinders (10), characterized in that the peripheral speed of at least one dryer cylinder (10) differs from the speed of the paper web (9) or of the support fabric (2, 3, 4) carrying the paper web.

2. Method in accordance with claim 1, characterized in that the peripheral speed of at least one dryer cylinder (10A, 10C) is higher than the speed of the paper web (9) or of a support fabric (2, 3, 4) carrying the paper web.

3. Method in accordance with claim 1, characterized in that the peripheral speed of at least one dryer cylinder (10G) is lower than the speed of the paper web (9) or of a support fabric (2, 3, 4) carrying the paper web.

4. Method in accordance with one of the claims 1 to 3, characterized in that the difference between the peripheral speed of the relevant cylinder (10A, 10E, 10G) is adjustable during the operation.

5. Dryer section of a paper machine having the following features:
5.1 a plurality of heated dryer cylinders (10) which are arranged in series;
5.2 a support fabric which loops around the dryer cylinders (10), with the paper web (9) being covered in sandwich-like manner, at least with respect to some dryer cylinders (10), between their jacket surfaces and the support fabric (2, 3, 4);
5.3 at least some of the dryer cylinders (10) are provided with a drive in order to impart a specific speed to the paper web and to the support fabric, characterized by the following features:
5.4 at least one dryer cylinder (10A, 10E, 10G) is drivable at a speed such that its peripheral speed differs from the speed of the paper web (9) or of a support fabric (2, 3, 4) carrying the paper web.

6. Dryer section in accordance with claim 5, characterized in that the relevant dryer cylinder (10A, 10E) is drivable with a speed of rotation such that its peripheral speed is larger than the web speed or that of a support fabric (2, 3, 4) carrying the web (9).

7. Dryer section in accordance with claim 5, characterized in that at least one dryer cylinder (10G) is drivable at a speed of rotation such that its peripheral speed is smaller than the web speed or than the speed of a support fabric (2, 3, 4) carrying the paper web (9).

8. Dryer section in accordance with one of the claims 5 to 7, characterized in that means for overcoming the static friction between the paper web (9) and the support (2, 3, 4), on the one hand, and the jacket surface of the fast running cylinder (10A, 10E), on the other hand, are associated with the individual fast running cylinders (10A, 10E).

## Revendications

1. Procédé pour sécher une bande de papier (9), cette bande entourant la surface-enveloppe de cylindres sécheurs (10), chauffés à la vapeur, montés à rotation,
caractérisé en ce que
la vitesse périphérique d'au moins un cylindre sécheur (10) est différente de la vitesse de la bande de papier (9) ou d'un tissu de support (2, 3, 4) portant la bande de papier.

2. Procédé selon la revendication 1,
caractérisé en ce que
la vitesse périphérique d'au moins un cylindre sécheur (10A, 10C) est supérieure à la vitesse de la bande de papier (9) ou d'un tissu de support (2, 3, 4) portant la bande de papier.

3. Procédé selon la revendication 1,
caractérisé en ce que
la vitesse périphérique d'au moins un cylindre sécheur (10G) est inférieure à la vitesse de la bande de papier (9) ou d'un tissu de support (2, 3, 4) portant la bande de papier.

4. Procédé selon l'une des revendications 1 à 3,
caractérisé en ce que
la différence entre la vitesse périphérique du cylindre concerné (10A, 10E, 10G) est réglable pendant le fonctionnement.

5. Partie sèche d'une machine à papier ayant les caractéristiques suivantes :
5.1 un grand nombre de cylindres sécheurs (10), chauffés, placés les uns derrière les autres,
5.2 un tissu de support qui entoure les cylindres sécheurs (10), la bande de papier (9) est prise en sandwich au moins pour quelques cylindres de séchage (10), entre la surface-enveloppe de ces cylindres et le tissu de support (2, 3, 4),
5.3 au moins quelques cylindres sécheurs (10) sont munis d'un moyen d'entraînement pour communiquer une certaine vitesse à la bande de papier et au tissu de support,
caractérisée en ce qu'
5.4 au moins un cylindre sécheur (10A, 10E, 10G) est entraîné à une vitesse de rotation telle que sa vitesse périphérique diffère de la vitesse de la bande de papier (9) ou d'un tissu de support (2, 3, 4) portant la bande de papier.

6. Partie sèche selon la revendication 5,
caractérisée en ce que
le cylindre sécheur concerné (10A, 10E) est entraîné à une vitesse de rotation telle que sa vitesse périphérique est supérieure à la vitesse de défilement de la bande ou d'un tissu de support (2, 3, 4) portant la bande (9).

7. Partie sèche selon la revendication 5,
caractérisée en ce qu'
au moins un cylindre sécheur (10G) est entraîné à une vitesse de rotation telle que sa vitesse périphérique est inférieure à la vitesse de défilement de la bande ou la vitesse d'un tissu de support (2, 3, 4) portant la bande de papier (9).

8. Partie sèche selon l'une des revendications 5 à 7,
caractérisée en ce que
des moyens sont associés au cylindre rapide (10A, 10E) pour vaincre la friction entre la bande de papier (9) ou le tissu de support (2, 3, 4), d'une part, et la surface-enveloppe du cylindre rapide (10A, 10E), d'autre part.
